# EUROPÄISCHE PATENTSCHRIFT

(11) **EP 0 816 199 B1**
(45) Veröffentlichungstag und Bekanntmachung des Hinweises auf die Patenterteilung: **09.10.2002**
(21) Anmeldenummer: 97110338.7
(22) Anmeldetag: 25.06.1997
(51) Int. Cl.: B61G 3/16, B61G 7/00

(54) **Elektrische Heizung für Mittelpufferkupplungen**
Electrical heating for a central buffer coupling
Chauffage électrique pour un attelage à tampon central

(30) Priorität: 26.06.1996 DE 29611148 U
(43) Veröffentlichungstag der Anmeldung: 07.01.1998
(73) Patentinhaber: SCHARFENBERGKUPPLUNG GmbH & Co. KG, 38233 Salzgitter (DE)
(72) Erfinder: Kreher, Joachim, 38120 Braunschweig (DE); Köhler, Walter, 38259 Salzgitter (DE)

(56) Entgegenhaltungen:
- EP-A- 0 011 181
- DE-A- 3 934 393

## Beschreibung

Die Erfindung betrifft eine elektrische Heizung für Mittelpufferkupplungen, deren Heizkörper in einer Nut des Kupplungskopfes eingebracht und nach außen abgedeckt ist.

Es sind Mittelpufferkupplungen der Bauart Scharfenberg bekannt, bei denen in die Pufferfläche des Kupplungskopfes im Bereich des Zentrierkegels und des Trichters eine etwa halbkreisförmige Nut eingebracht ist, in die ein Heizkörper eingelegt ist. Der Heizkörper soll im Winter die Stirnflächen und den Kupplungsmechanismus von Eis und Schnee freihalten und die Kupplungsfunktion sicherstellen. Die Nut ist durch ein Hartlot, das einen Teil der Pufferfläche bildet, nach außen abgeschlossen. Als Hartlote können nur niedrig schmelzende Hartlote, z. B. teure Silberlote, verwendet werden, weil bei höheren Verarbeitungstemperaturen die Gefahr der Beschädigung des Heizkörpers besteht.

Der Einsatz von Weichloten mit niedrigerem Schmelzpunkt erwies sich als ungeeignet, da bei der geforderten Heizleistung des Heizkörpers oft die Schmelztemperatur des Weichlotes erreicht wurde.

Weiter ist es bekannt, die Nut durch eingeschweißt Abdeckbleche nach außen abzuschließen. Durch die erhöhte Wärmezufuhr beim Schweißen muß der mögliche Verzug der Abdeckbleche und auch der Stirnplatte beachtet und berücksichtigt werden. Unwirtschaftliches Vorarbeiten der Nut mit geschliffener Anlage für das Abdeckblech und unwirtschaftliche Nacharbeiten, insbesondere das Einebenen der Schweißnaht, sind erforderlich. Neben der möglichen Beschädigung des Heizkörpers durch das Schweißverfahren ist im Hohlraum für die Heizkörper immer die Gefahr des Eindringens von Feuchtigkeit und damit der Zerstörung des Heizkörper gegeben.

Der Erfindung liegt daher die Aufgabe zugrunde, eine elektrische Heizung für Mittelpufferkupplungen derart zu verbessern, daß bei wirtschaftlicher und einfacher Herstellung und Montage Heizungsschäden verringert auftreten und die Standzeit der Heizung erhöht wird.

Diese Aufgabe wird durch die im Anspruch 1 gekennzeichnete Heizung gelöst.

Zweckmäßige Weiterbildungen sind in den Unteransprüchen angegeben.

Die Erfindung ist nachfolgend anhand eines Ausführungsbeispiels mit Bezug auf die Zeichnung näher erläutert. Es zeigt
- Fig. 1: eine elektrische Heizung für eine Mittelpufferkupplung mit eingebrachtem Heizkörper.

Die erfindungsgemäße, elektrische Heizung für eine Mittelpufferkupplung weist einen Heizkörper 1 auf, der in eine Nut 2 des Kupplungskopfes 3 eingebracht ist. Der Heizkörper 1 ist in die Nut 2 eingelegt und mittels eines elastischen Klebe- und Dichtmittels in dieser gehalten. Als Klebe- und Dichtmittel findet Silikonwerkstoff 4 Verwendung. Die Nut 2 ist vollständig bis zum Rand der Pufferflächen mit dem Silikonwerkstoff 4 verfüllt, welcher den äußeren Abschluß der Nut 2 bildet.

Der Silikonwerkstoff 4 ist ein bei Raumtemperatur fließfähiger Einkomponentenwerkstoff, der unter Einfluß von Luftfeuchtigkeit bei Raumtemperatur vernetzt bzw. elastisch aushärtet.

Der Silikonwerkstoff ist derart ausgebildet, daß er im Temperaturbereich von mindestens - 40 ° C bis mindestens + 200 ° C seine Elastizität ausreichend beibehält.

Weiter zeichnet sich der verwendete Silikonwerkstoff durch eine gute elektrische Isolation mit einer Durchschlagsfestigkeit von größer gleich 12 Kilovolt pro mm (KV/mm) bei guter Wärmeleitfähigkeit aus.

## Patentansprüche

1. Elektrische Heizung für Mittelpufferkupplungen, deren Heizkörper in einer Nut des Kupplungskopfes eingebracht und nach außen abgedeckt ist, **dadurch gekennzeichnet, daß** der Heizkörper (1) in der Nut (2) mit Silikonwerkstoff (4) gehalten ist, daß die Nut (2) mit dem Silikonwerkstoff (4) verfüllt ist, welcher die äußere Abdeckung der Nut bildet und daß der Silikonwerkstoff (4) ein fließfähiger Einkomponentenwerkstoff ist, der unter Einwirkung von Luftfeuchtigkeit bei Raumtemperatur vernetzt.

2. Elektrische Heizung für Mittelpufferkupplungen nach Anspruch 1, **dadurch gekennzeichnet, daß** der Silikonwerkstoff (4) im Temperaturbereich von mindestens - 40 °C bis mindestens + 200 ° C seine Elastizität ausreichend beibehält.

3. Elektrische Heizung für Mittelpufferkupplungen, nach Anspruch 1 oder 2, **dadurch gekennzeichnet, daß** der Silikonwerkstoff (4) eine gute elektrische Isolation aufweist (Durchschlagfestigkeit größer gleich 12 KV/mm) bei guter Wärmeleitfähigkeit.

## Claims

1. Electric heater for central buffer couplings the heating element of which is incorporated in a slot in the coupling head and covered on the outside, **characterised in that** the heating element (1) is held in the slot (2) with silicone material (4), **in that** the slot (2) is filled with the silicone material (4) which forms the outer covering of the slot, and **in that** the silicone material (4) is a pourable single-component material which is cured under the action of moisture in the air at ambient temperature.

2. Electric heater for central buffer couplings according to claim 1, **characterised in that** the silicone material (4) retains its elasticity adequately in the temperature range from at least -40°C to at least +200°C.

3. Electric heater for central buffer couplings according to claim 1 or 2, **characterised in that** the silicone material (4) exhibits good electrical insulation (dielectric strength equal to or greater than 12 KV/mm) with good thermal conductivity.

## Revendications

1. Chauffage électrique pour attelages à tampon central, dont le corps chauffant est placé dans une rainure de la tête d'attelage et est couvert par rapport à l'extérieur, **caractérisé en ce que** le corps chauffant (1) est maintenu dans la rainure (2) à l'aide d'une matière siliconée (4), **en ce que** la rainure (2) est remplie avec la matière siliconée (4) qui forme le recouvrement extérieur de la rainure, et **en ce que** ladite matière siliconée (4) est une matière fluide à une composante, qui se réticule sous l'action de l'humidité de l'air à température ambiante.

2. Chauffage électrique pour attelages à tampon central selon la revendication 1, **caractérisé en ce que** la matière siliconée (4) conserve suffisamment son élasticité dans la plage de température d'au moins -40°C à au moins +200°C.

3. Chauffage électrique pour attelages à tampon central selon la revendication 1 ou 2, **caractérisé en ce que** la matière siliconée (4) présente une bonne isolation électrique (résistance diélectrique supérieure ou égale à 12 KV/mm) moyennant une bonne conductibilité thermique.
